# EUROPÄISCHE PATENTSCHRIFT

(11) **EP 0 202 505 B1**
(45) Veröffentlichungstag und Bekanntmachung des Hinweises auf die Patenterteilung: **06.11.1991**
(21) Anmeldenummer: 86105760.2
(22) Anmeldetag: 25.04.1986
(51) Int. Cl.: D06F 39/08

(54) **Trommelwaschmaschine**
Drum-type washing machine
Machine à laver à tambour

(30) Priorität: 25.04.1985 DE 3514933; 11.05.1985 DE 3517025
(43) Veröffentlichungstag der Anmeldung: 26.11.1986
(73) Patentinhaber: Licentia Patent-Verwaltungs-GmbH, 60596 Frankfurt (DE)
(72) Erfinder: Heissmeier, Walter, Dipl.-Phys., D-8500 Nürnberg (DE); Riller, Peter, Dipl.-Ing., D-8504 Stein (DE); Henninger, Alfred, Dipl.-Ing., D-8532 Bad Windsheim (DE)
(74) Vertreter: Vogl, Leo, Dipl.-Ing.

(56) Entgegenhaltungen:
- DE-A- 2 712 093
- DE-A- 2 818 464
- DE-U- 7 813 695
- DE-U- 8 008 183
- GB-A- 2 099 462
- US-A- 2 813 543
- US-A- 3 691 797

## Beschreibung

Die Erfindung betrifft eine Trommelwaschmaschine nach dem Oberbegriff des Patentanspruches 1.

Bei den bisher bekannten Waschmaschinen stellt sich nach wie vor das Problem, eine bessere Ausnutzung der eingesetzten Wasch- und Spülmittel zu erzielen. Ein erheblicher Waschmittelverlust kann insbesondere dadurch hervorgerufen werden, daß sich das eingespülte Waschmittel im Ablaufsystem der Maschine absetzt und mit dem Waschmittel im nachfolgenden Abpumpvorgang ungenutzt abfließt. Um dieser nachteiligen Erscheinung entgegenzuwirken, sind bereits zahlreiche Vorschläge bekanntgeworden, die aber entweder nicht zu dem erwünschten Erfolg führten oder wegen ihres technischen Aufwandes in der Praxis nicht realisierbar waren.

So ist bei einer aus der DE-U-78 13 695 bekannten Waschmaschine der in Rede stehenden Art im balgartigen Ablaufstutzen des Laugenbehälters eine Dichtungsventileinrichtung aus einer Kunststoff-Hohlkugel angeordnet, durch die der Durchfluß der Waschlauge zur Laugenpumpe hin entweder gesperrt oder freigegeben wird. Die Laugenpumpe ist über eine zusätzliche Speiseleitung mit dem Frischwasserzulauf in Verbindung gebracht. Nach Öffnen des Frischwasserzulaufs gelangt das einlaufende Frischwasser hier zunächst nicht in den Waschmitteleinspülkasten der Waschmaschine sondern wird über die Speiseleitung direkt in den balgartigen Ablaufstutzen des Ablaufsystems geleitet. Wenn Frischwasser in genügender Menge in den balgartigen Ablaufstutzen eingelaufen ist, wird die Kunststoff-Hohlkugel der Dichtungsventileinrichtung in ihre Dichtposition gebracht und durch den im Ablaufsystem vorhandenen hydrostatischen Wasserdruck in dieser Position gehalten.

Der Eintritt von Wasser aus dem Laugenbehälter in das Ablaufsystem der Waschmaschine ist somit verhindert. Nunmehr erst wird das Frischwasser in den Waschmitteleinspülkasten geleitet und mit diesem das Behandlungsmittel bzw. Waschmittel ausgespült und dem Laugenbehälter zugeführt. Durch den auf diese Weise verschlossenen Laugenbehälter-Ablaufstutzen wird dafür gesorgt, daß während des Waschmitteleinspülvorganges kein Wasch- bzw. Behandlungsmittel in das Ablaufsystem gelangen kann, wo es für den folgenden Waschvorgang dann verloren wäre. Wegen der Größe der von der Ventileinrichtung im Ablaufstutzen zu verschließenden Laugendurchflußöffnung und der Einfachheit des zur Verwendung gelangenden Ventils sowie der nicht zu unterschätzenden Möglichkeit der Verschmutzung des Ventildichtsitzes durch Ablagerungen von Waschmittel oder auch Wäscheflusen kann nicht sichergestellt werden, daß die dem Ventilverschluß dienende Wassersäule im Ablaufschlauch bei längerer Betriebsstillstandszeit infolge Ventilundichtigkeiten in den Laugenbehälter zurückläuft. Der Vorteil der Vermeidung von Waschmittelverlusten wäre dann nicht mehr gegeben.

Der Erfindung liegt nun die Aufgabe zugrunde, durch einfache Maßnahmen sicherzustellen, daß die im Ablaufsystem der Waschmaschine angeordnete Dichtungs-Ventileinrichtung vor Anlauf bzw. vor Beginn eines Wasch- bzw. Reinigungsprogrammes automatisch und damit immer zuverlässig in ihre das Ablaufsystem der Waschmaschine verschließende Stellung gebracht wird.

Die Lösung dieser Aufgabe erfolgt gemäß der Erfindung durch die kennzeichnenden Merkmale des Anspruchs 1.

Es ist zwar bei einer programmgesteuerten Waschmaschine bekannt (DE-A-2 818 464), über deren Programmsteuereinrichtung vor dem Öffnen eines Ventils für die Frischwasserzufuhr kurzzeitig die Entleerungspumpe einzuschalten. Diese Maschine hat jedoch keine Richtungsventilanordnung im Ablaufstutzen der lange. Durch das Einschalten du Entleerungspumpe soll aber anstehendes Restwasser aus dem Ablaufsystem abgepumpt und die mit dem Ablaufsystem verbundene Niveauregeleinrichtung, bestehend aus Druckwächter mit Luftfalle, vom Restwasser befreit und gleichzeitig entlüftet werden. Durch eine solche Maßnahme wird bei dieser bekannten Waschmaschine verhindert, daß der am Ablaufsystem der Waschmaschine angeschlossene Druckwächter bei der Frischwasserzufuhr eine falsche Anzeige liefert und ein exaktes Abschalten des Wasserzulaufs bei einem gewünschten Niveau sicherstellt. Nach Abschalten der Entleerungspumpe läuft das im Ablaufschlauch befindliche Restwasser wieder in den tiefer liegenden Bereich des Ablaufsystems zurück und verhindert, daß mit dem Frischwasser eingespülte Wäschebehandlungsmittel in das vorher teilweise oder völlig entleerte Ablaufsystem geschwemmt werden.

Demgegenüber besteht die Erfindung nach Anspruch 1 darin, daß, da jedem Programm der Waschmaschine ein Abpumpvorgang vorgeschaltet bzw. jedes Programm zuerst mit einem Abpumpvorgang begonnen wird, das im Laugenbehälter befindliche Restwasser vor Beginn der Frischwasserzuführung und der Waschmitteleinspülung in den Ablaufschlauch des Ablaufsystems gefördert wird. Aufgrund des dann im volumenmäßig vergrößerten Ablaufschlauch des Ablaufsystems anstehenden hydrostatischen Wasserdrucks wird die Laugenbehälter-Ventileinrichtung in ihre dichtende Schließposition im Ablaufstutzen gebracht und auch gehalten. Damit ist ohne manuelles Zutun sichergestellt, daß zum Zeitpunkt des Einspülens von Wasch- oder sonstigen Wäschebehandlungsmitteln die Ventileinrichtung in ihre ein Eindringen von Waschmitteln in das Ablaufsystem verhindernde Stellung festgedrückt ist.

Das Einschalten der Laugenpumpe vor Beginn eines jeden Wäschebehandlungsprogrammes erfolgt über das maschinenseitige Programmschaltwerk, dessen die Laugenpumpe bzw. Entleerungspumpe steuernde Steuerscheibe dafür entsprechend ausgelegt ist. Die Dauer des Inbetriebsetzens der Laugenpumpe ist dabei so abgestimmt, daß das aus dem Laugenbehälter abgepumpte Rest- oder Sammelwasser mit Sicherheit nur bis in den im Ablaufschlauch gebildeten Flüssigkeits-Sammelraum gepumpt und nicht in das Abwassernetz gefördert wird. Das vergrößerte Aufnahmevolumen des Ablaufschlauches bzw. eines entsprechenden Vorratsoder Zusatzbehälters für das Rest- oder Sammelwasser ist dabei an der höchsten Stelle des Ablaufschlauches vorgesehen, um einen entsprechenden hydrostatischen Wasserdruck zum dichten Schließen der Ventileinrichtung sicherzustellen.

In Weiterbildung der Erfindung ist die Ventileinrichtung aus einem an sich bekannten elastischen Klappenventil gebildet, das an einer im balgartigen Ablaufstutzen zentrierten Ventilträgerplatte mit Durchflußöffnung gehaltert ist. Im elastischen Klappenventil ist eine Schlitzöffnung ausgebildet, mit der das Klappenventil an einem an der Ventilsitzseite der Ventilträgerplatte angeformten bzw. ausgeformten Pilz durch Auf- bzw. Anknöpfen befestigbar ist. Durch diese Maßnahmen wird die Montage und das Auswechseln des Klappenventils im Kundendienstfall erheblich erleichtert.

Ein Ausführungsbeispiel der Erfindung ist in der Zeichnung dargestellt und wird anhand dieser nachfolgend näher beschrieben.

### Es zeigen:

- Fig. 1: eine Tromelwaschmaschine mit den zur Erläuterung der Erfindung notwendigen Einzelheiten,
- Fig. 2 u. 3: die Unter- und Oberseite einer Ventilträgerplatte,
- Fig. 4: einen senkrechten und
- Fig. 5: einen waagerechten Schnitt durch die Ventilträgerplatte,
- Fig. 6: eine an der Ventilträgerplatte anbringbare Ventilklappe in Einzeldarstellung.

Die Trommelwaschmaschine 1 besitzt in ihrem oberen Bereich einen Waschmitteleinspülkasten 2 bekannter Bauart für die Aufnahme pulverförmiger und/oder flüssiger Behandlungsmittel. Eine Frischwasserzuleitung 3 zum Waschmitteleinspülkasten 2 wird in üblicher Weise von einem nicht dargestellten Magnetventil programmabhängig gesteuert. Die Wäschetrommel 4 der Trommelwaschmaschine 1 ist in einem Laugenbehälter 5 umlaufend angeordnet. Der Laugenbehälter 5 besitzt bodenseitig einen balgartigen flexiblen Ablaufstutzen 6, an dem eine Entlüftungsleitung 7 angeschlossen ist. Der balgartige Ablaufstutzen 6 stellt eine Verbindung zu einer das Entleeren des Laugenbehälters 5 bewirkenden Laugenpumpe 8 her, an der ein Ablaufschlauch 9 angebracht ist. Im Ablaufschlauch 9 ist zweckmäßig ein kleiner Zusatzbehälter 10 zur Vergrößerung von dessen Volumen angeordnet bzw. gebildet. Der balgartige Ablaufstutzen 6 ist mit einer Ventileinrichtung ausgerüstet, die zweckmäßig als Klappenventil 11 ausgebildet ist, dessen Einzelheiten in den Fig. 2 bis 6 näher dargestellt sind.
Diese Klappenventileinrichtung soll verhindern, daß mit Einspülen des Waschmittels aus dem Waschmitteleinspülkasten 2 Waschmittel in das beschriebene Ablaufsystem der Trommelwaschmaschine gelangen können, von wo sie für den Waschvorgang dann ungenutzt in das Abwassernetz gefördert werden.

Die vorgenannte Klappenventileinrichtung 11 im balgartigen Ablaufstutzen 6 besteht aus einer in den Ablaufstutzen 6 einsetzbaren und dort zentrierten Ventilträgerplatte 12, deren Unterseite 13, die der Laugenpumpe 8 zugerichtet ist, einen angeformten Pilz 14 zum Aufknöpfen einer aus elastischem Material, z. B. Gummi, bestehenden Ventilklappe 15 trägt. Die Ventilklappe 15 ist zu diesem Zweck mit einer Schlitzöffnung 16 versehen und deckt in Anlage mit der Unterseite 13 der Ventilträgerplatte 12 eine in dieser gebildete Durchflußöffnung 17 dicht ab. An der Oberseite 18 der Ventilrägerplatte 12 sind zwei nebeneinanderliegende Zapfen 19, 19' angeformt.

Es wäre auch denkbar, die Klappenventileinrichtung 11, 16 als aus- bzw. angeformten Bestandteil des balgartigen Ablaufstutzens 6 auszubilden.

Die Klappenventileinrichtung 11 zur Verhinderung des Waschmittelaustrittes bzw. -verlustes aus dem Laugenbehälter 5 arbeitet in der Weise, daß die Entleerungs- bzw. Laugenpumpe 8 so gesteuert wird, daß nach deren Abschalten das Niveau h2 sowohl im entsprechend dimensionierten Ablaufschlauch 9 als auch in der Entlüftungsleitung 7 mit ausreichender Sicherheit immer höher liegt als das höchste Niveau h1 bei irgendeinem Waschprogramm der Maschine, d. h. h2 muß immer größer als h1 sein. Damit wird die Ventilklappe 15 durch den anstehenden hydrostatischen Wasserdruck gegen ihren Ventilsitz gepreßt und die Durchflußöffnung 17 in der Ventilträgerplatte 12 geschlossen. Das aus dem Waschmitteleinspülkasten 2 in den Laugenbehälter 5 eingespülte Waschmittel verbleibt somit im Laugenbehälter 5 und kann sich nicht in das Ablaufsystem der Waschmaschine absetzen. Als besonders zweckmäßig ist es dabei, vor Beginn der Frischwasserzufuhr in den Laugenbehälter 5 zuerst die Laugenpumpe 8 kurzzeitig in Betrieb zu setzen. Die Dauer des Inbetriebsetzens der Laugenpumpe 8 wird dabei so gewählt, daß das aus dem Laugenbehälter abzupumpende Restwasser m[t Sicherheit in den im Ablaufschlauch 9 an dessen höchster Stelle vorgesehenen Sammelraum bzw. Zusatzbehälter 10 gepumpt wird. Das kurzzeitige Einschalten der Laugenpumpe 8 vor Beginn eines jeden Wäschebehandlungsprogrammes erfolgt dabei über das maschinenseitige Programmschaltwerk.

## Patentansprüche

1. Trommelwaschmaschine (1) mit einer Programmsteuereinrichtung, einer in einem Laugenbehälter (5) drehbar gelagerten Wäschetrommel (4), einer Waschmittelzugabeeinrichtung (2) für pulverförmige und/oder flüssige Behandlungsmittel, und einem Laugenbehälter (5), der mit einem Ablaufsystem in Verbindung steht, das aus einem Ablaufstutzen (6), einer Laugenpumpe (8) und einem Ablaufschlauch (9) besteht, wobei im Ablaufstutzen (6) eine diesen während des Behandlungsmittel-Einspülvorganges verschließende Ventileinrichtung (11) angeordnet ist, die durch den hydrostatischen Wasserdruck im Ablaufsystem in Schließstellung gehalten wird, wobei vor der Waschmittelzugabe und vor dem Beginn der Frischwasserzufuhr in den Langen-behälter der Druck auf die Ventileinrichtung durch auffüllen des Ablaufschlauches erhöht wird dadurch gekennzeichnet, dass zur Erhöhung des Druckes auf die Ventileinrichtung 11 die Laugenpumpe (8) durch die Programmsteuereinrichtung kurzzeitig in Betrieb gesetzt wird und daß im Ablaufschlauch (9) ein das Volumen des Ablaufsystems vergrößernder Flüssig eits-Sammelraum (10) anaeordnet ist.

2. Trommelwaschmaschine nach Anspruch 1, dadurch gekennzeichnet, daß der Flüssigkeits-Sammelraum (10) bzw. eine Volumenvergrößerung des Auslaufschlauches (9) an dessen höchster Stelle vorgesehen ist.

3. Trommelwaschmaschine nach Anspruch 1, dadurch gekennzeichnet, daß die Ventileinrichtung (11) aus einer an sich bekannten elastischen Ventilklappe (15) gebildet ist, die an einer im balgartigen Ablaufstutzen (6) zentrierten Ventilträgerplatte (12) mit einer Durchflußöffnung (17) gehaltert ist.

4. Trommelwaschmaschine nach Anspruch 3, dadurch gekennzeichnet, daß in der elastischen Ventilklappe (15) eine Schlitzöffnung (16) ausgebildet ist, mit der die Ventilklappe (15) an einem an der Ventilsitzseite (13) der Ventilträgerplatte (12) angeformten bzw. ausgeformten Pilz (14) durch Auf- bzw. Anknöpfen befestigbar ist.

## Claims

1. Drum-type washing machine (1) with a program control device, a laundry drum (4) rotatably mounted in a lye container (5), a device (2) for adding powdered and/or liquid washing agent, and a lye container (5), which is connected to a drainage system, which consists of a drainage nozzle (6), a lye pump (8) and a drainage hose (9), wherein a valve device (11) is mounted in the drainage nozzle (6) to seal the latter while the treatment agent is being flushed in, and is held in the closed position in the drainage system by hydrostatic water pressure, in which case the pressure to the valve device is increased before the addition of washing agent and before the start of fresh water supply to the lye container, characterised in that, in order to increase the pressure to the valve device (11), the lye pump (8) is briefly actuated by the program control device and in that, in the drainage hose (9), a liquid collecting chamber (10) is provided, which increases the capacity of the drainage system.

2. Drum-type washing machine according to claim 1, characterised in that the liquid collecting chamber (10) or a capacity enlargement of the drainage hose (9) is provided at its highest point.

3. Drum-type washing machine according to claim 1, characterised in that the valve device (11) is formed of a resilient valve flap (15) which is known *per se,* and which is mounted on a valve support plate (12) centred in the concertinatype drainage nozzle (6) with a through-flow aperture (17).

4. Drum-type washing machine. according to claim 3, characterised in that, in the resilient valve flap (15) a slot aperture (16) is formed, with which the valve flap (15) is fixable to a mushroom (14) formed on the valve seat side (13) of the valve support plate (12) by buttoning up or on.

## Revendications

1. Machine à laver à tambour (1) comprenant un dirpositif programmateur, un tambour de linge (4) monté rotatif dans une cuve de lessive (5), un bac à lessive (2) pour des produits de traitement en poudre et/ou liquides, et une cuve de lessive (5) en liaison avec un système d'écoulement comprenant une tubulure d'écoulement (6), une pompe de lessive (8) et un tuyau d'écoulement (9), et dans la tubulure d'écoulement (6) étant placé une vanne (11) fermant cette dernière pendant l'introduction du produit de traitement par l'eau, et maintenue en position fermée dans le système d'évacuation par la pression hydrostatique, et avant d'ajouter le produit de lavage et avant le début de l'amenée d'eau fraîche dans la cuve de lessive, on augmente la pression exercée sur la vanne en remplissant le tuyau d'écoulement, caractérisée en ce que, pour augmenter la pression sur la vanne (11), on met en marche pendant une courte durée la pompe à lessive (8) par l'intermédiaire du dispositif programmateur, et en ce qu'il est prévu dans le tuyau d'écoulement (9) un espace collecteur de liquide (10) qui augmente le volume du système d'écoulement.

2. Machine à laver à tambour suivant la revendication 1, caractérisée en ce que l'espace collecteur de liquide (10) ou une augmentation de volume du tuyau d'écoulement (9) est prévu au point le plus élevé de celui-ci.

3. Machine à laver à tambour suivant la revendication 1, caractérisée en ce que la vanne (11) est formée d'un clapet de vanne (15) élastique connu en soi, fixé sur un siège porte-vanne (12) centrée dans la tubulure d'écoulement (6) du type à soufflet, ladite plaque comportant une ouverture de passage (17).

4. Machine à laver à tambour suivant la revendication 3, caractérisée en ce que dans le clapet de vanne (15) élastique est prévue une ouverture en forme de fente (16) au moyen de laquelle le clapet de vanne (15) peut ètre fixé par boutonnage sur un champignon (14) formé sur le côté (13) du siège porte-vanne (12).
